# EUROPÄISCHE PATENTANMELDUNG

(11) **EP 0 758 613 A1**
(43) Veröffentlichungstag der Anmeldung: **19.02.1997**
(21) Anmeldenummer: 96111125.9
(22) Anmeldetag: 10.07.1996
(51) Int. Cl.: B65D 30/08, B65D 33/10, B65D 81/38

(54) **Kühltasche**

(30) Priorität: 11.08.1995 DE 29512942 U
(71) Anmelder: Frank, Helmut, Dr., 81247 München (DE)
(72) Erfinder: Frank, Helmut, Dr., 81247 München (DE)
(74) Vertreter: Laufhütte, Dieter, Dr.-Ing.

(57) **Zusammenfassung**

Die Erfindung betrifft eine Kühltasche (10) aus mehreren flexiblen Kunststofflagen, wobei zumindest eine Kunststofflage als wärmeisolierende Schicht ausgebildet ist, mit an den Seitenwandungen eingeschweißten Griffteilen (18). Erfindungsgemäß bestehen die Griffteile aus dünnen und flexiblen Kunststoffschlaufen. An jeder Seitenwandung sind unterhalb des oberen Taschenrandes und parallel zu diesem jeweils über die ganze Länge Verschlußbänder (20) aus Kunststoff angeordnet, die zum Verschließen der Tasche miteinander in Wirkverbindung bringbar sind.

## Beschreibung

Die Erfindung betrifft eine Kühltasche aus mehreren flexiblen Kunststofflagen, wobei zumindest eine Kunststofflage als wärmeisolierende Schicht ausgebildet ist, mit an den Seitenwandungen eingeschweißten Griffteilen.

Derartige Kühltaschen sind bereits bekannt. So gibt es bereits eine Kühltasche, in welcher zwischen zwei Lagen aus durchsichtigem Kunststoff eine Lage aus einem isolierenden, aufgeschäumten und metallisierten Material ausgebildet ist. Als Verschluß ist bei dieser vorbekannten Kühltasche ein Griffteil aus einem formstabilen Kunststoff hoher Steifigkeit angeordnet, das beispielsweise im Bereich von Kunststofftextiltragetaschen zum Verpacken von Textilien weithin bekannt ist. Diese vorbekannten Kühltaschen haben den Nachteil, daß sie nicht über die gesamte Länge geschlossen sind. Gerade im Eckbereich sind die Kühltaschen offen, sodaß dort warme Luft eindringen kann und so die gewünschte Isolationswirkung beeinträchtigt wird. Darüber hinaus tragen die angesetzten Griffteile, die aus dem steifen Kunststoff gebildet sind, insbesondere bei der Stapelung der Kühltaschen dick auf, sodaß diese vorbekannten Kühltaschen beim Transport und im Lager vergleichsweise viel Raum benötigen. Schließlich sind die Griffteile bei der vorbekannten Kühltasche aus einem anderen Kunststoff hergestellt als die Kühltasche selbst, sodaß hier insbesondere bei einer sortenreinen Entsorgung der Kühltasche eine Trennung zwischen dem Griffteil einerseits und den restlichen Kunststofflagen andererseits vorgenommen werden muß.

Aufgabe der Erfindung ist es, die gattungsgemäße Kühltasche dahingehend zu verbessern, daß ihre Isolationswirkung gesteigert wird, wobei sie gleichzeitig die vorgenannten Nachteile überwindet.

Erfindungsgemäß wird diese Aufgabe ausgehend von einer gattungsgemäßen Kühltasche durch die kennzeichnenden Merkmale des Anspruchs 1 gelöst. Demnach bestehen die Griffteile vorteilhaft aus dünnen und flexiblen Kunststoffschlaufen, die aus demselben Kunststoffmaterial bestehen, wie die sonstigen flexiblen Kunststofflagen der Kühltasche. An jeder Seitenwandung der Kühltasche sind dann erfindungsgemäß unterhalb des oberen Taschenrandes und parallel zu diesem jeweils über die ganze Länge Verschlußbänder aus Kunststoff angeordnet, die zum Verschließen der Tasche miteinander in Wirkverbindung bringbar sind. Hierdurch wird ein vollständiges Verschließen der Tasche in einfacher Art und Weise ermöglicht.

Gemäß einer besonderen Ausführungsform besteht die wärmeisolierende Schicht aus einer Kunststoffschicht mit reflektierender Oberfläche und/oder aus einer Kunststoffolie mit eingeschlossenen Luftpolstern.

Die Tasche kann einen üblichen Boden oder eine Bodenfalte aufweisen.

Die Verschlußbänder können aus miteinander formschlüssig in Eingriff bringbaren Profilbändern bestehen. Alternativ dazu können die Verschlußbänder auch aus Haftklebeverschlußbändern bestehen.

Besonders vorteilhaft ist es, wenn der Boden der Kühltasche auch eine Bodenfalte aufweist, daß die unteren Kanten der Bodenfalte einen Rand aufweisen, der durch Zusammenschweißen der gegenüberliegenden Folien der einzelnen Kanten der Bodenfalte gebildet ist. Hierdurch kann in vorteilhafter Art und Weise die Standfestigkeit des Taschenbodens verbessert werden.

In einer vorteilhaften Abwandlung der Erfindung kann anstelle der Griffschlaufen in den Seitenwandungen jeweils einfach ein Griffloch zum Tragen vorgesehen sein.

Weitere Einzelheiten und Vorteile der Erfindung werden anhand eines in der Zeichnung dargestellten Ausführungsbeispiels näher erläutert. Es zeigen:
- Figur 1:: eine dreidimensionale Ansicht einer Kühltasche gemäß einer Ausführungsform der Erfindung,
- Figur 2:: eine Schnittdarstellung der Kühltasche gemäß Figur 1 und
- Figur 3:: eine dreidimensionale Darstellung, teilweise geschnitten einer Kühltasche gemäß Figur 1.

Die in den Figuren dargestellte Kühltasche 10 besteht aus mehrlagigen Seitenwandungen 12 und 14 und einem als Bodenfalte 16 ausgebildeten Boden an den Seitenwandungen sind jeweils Griffschlaufen 18 angeschweißt. Unterhalb der Griffschlaufen sind im inneren Bereich jeder Seitenwandung unterhalb des oberen Taschenrandes und parallel zu diesem jeweils über die ganze Länge Profilbänder aus Kunststoff angeordnet, die miteinander in Eingriff gehen können. Derartige Profilverschlußleisten sind unter der Bezeichnung "Micro snap" bereits hinlänglich bekannt. In den Figuren sind diese Verschlußleisten mit der Bezugsziffer 20 versehen.

Die Kühltasche 10 des in den Figuren dargestellten Ausführungsbeispiels weist eine Schaumfolie mit reflektierender Oberfläche und eine zusätzliche Deckfolie derart auf, daß zwischen Deckfolie und reflektierender Oberfläche ein Luftpolster entsteht, das ebenfalls isolierend wirkt. Durch eine eventuelle Bedruckung der Deckfolie wird die Reflektionsschicht durch die Druckfarbe nicht beeinträchtigt und kann somit über die gesamte Fläche reflektieren.

Gegenüber handelsüblichen Kühltaschen mit steifem Griff hat die Kühltasche gemäß der vorliegenden Erfindung den Vorteil, daß sie durch den Wegfall des steifen Griffes flacher liegt, also weniger Raum beim Transport und im Lager benötigt. Weiterhin ist sie vom Verbraucher leichter mitzunehmen und kann auch häufiger wiederverwendet werden. Dies hat insbesondere unter Umweltschutzgesichtspunkten und unter dem Gesichtspunkt einer potenzierten Werbewirkung bei mit Werbung bedruckten Taschen einen positiven Nebeneffekt. Darüberhinaus bleibt die Kühltasche gemäß der vorliegenden Erfindung über die gesamte Breite verschlossen. Der in diesem Ausführungsbeispiel beschriebene Profilverschluß eignet sich aufgrund des leichten Handlings besonders auch für eine rasche Abfertigung an einer Supermarktkasse.

## Patentansprüche

1. Kühltasche aus mehreren flexiblen Kunststofflagen, wobei zumindest eine Kunststofflage als wärmeisolierende Schicht ausgebildet ist, mit an den Seitenwandungen eingeschweißten Griffteilen,
dadurch gekennzeichnet,
daß die Griffteile aus dünnen und flexiblen Kunststoffschlaufen bestehen und daß an jeder Seitenwandung unterhalb des oberen Taschenrandes und parallel zu diesem jeweils über die ganze Länge Verschlußbänder aus Kunststoff angeordnet sind, die zum Verschließen der Tasche miteinander in Wirkverbindung bringbar sind.

2. Kühltasche nach Anspruch 1, dadurch gekennzeichnet, daß die wärmeisolierende Schicht aus einer Kunststoffschicht mit reflektierender Oberfläche und/oder aus einer Kunststoffolie mit eingeschlossenen Luftpolstern besteht.

3. Kühltasche nach Anspruch 1 oder 2, dadurch gekennzeichnet, daß die Tasche einen Boden oder eine Bodenfalte aufweist.

4. Kühltasche nach einem der Ansprüche 1 bis 3, dadurch gekennzeichnet, daß die Verschlußbänder aus miteinander formschlüssig in Eingriff bringbaren Profilbändern bestehen.

5. Kühltasche nach einem der Ansprüche 1 bis 3, dadurch gekennzeichnet, daß die Verschlußbänder aus Haftklebeverschlußbändern bestehen.

6. Kühltasche nach einem der Ansprüche 1 bis 5, dadurch gekennzeichnet, daß die unteren Kanten der Bodenfalte einen Rand aufweisen, der durch Zusammenschweißen der gegenüberliegenden Folien der einzelnen Kanten der Bodenfalte gebildet ist.

7. Kühltasche nach einem der Ansprüche 1 bis 6, dadurch gekennzeichnet, daß anstelle der Griffschlaufen in den Seitenwandungen jeweils ein Griffloch zum Tragen vorgesehen ist.
